# EUROPÄISCHE PATENTSCHRIFT

(11) **EP 1 062 370 B1**
(45) Veröffentlichungstag und Bekanntmachung des Hinweises auf die Patenterteilung: **05.12.2001**
(21) Anmeldenummer: 99907572.4
(22) Anmeldetag: 26.02.1999
(51) Int. Cl.: C21C 5/46, F27D 9/00, C22B 9/10

(54) **BLASLANZE MIT GAS/FLÜSSIGKEIT-MISCHKAMMER UND VERFAHREN ZU DEREN EXPANSIONSKÜHLUNG**
BLASTING LANCE WITH A GAS/LIQUID MIXING CHAMBER AND A METHOD FOR THE EXPANSION COOLING THEREOF
LANCE DE SOUFFLAGE A CHAMBRE DE MELANGE GAZ-LIQUIDE ET SON PROCEDE DE REFROIDISSEMENT PAR DILATATION

(30) Priorität: 09.03.1998 EP 98104153
(43) Veröffentlichungstag der Anmeldung: 27.12.2000
(73) Patentinhaber: TECHINT COMPAGNIA TECNICA INTERNAZIONALE S.p.A., 20149 Milano (IT)
(72) Erfinder: Köster, Volkwin, 77694 Kehl-Bodersweier (DE)
(74) Vertreter: De Gregori, Antonella
(86) Internationale Anmeldenummer: EP9901255
(87) Internationale Veröffentlichungsnummer: WO9946412

(56) Entgegenhaltungen:
- EP-A- 0 340 207
- WO-A-80/01000
- WO-A-92/07965
- US-A- 3 744 780
- US-A- 4 413 816

## Beschreibung

Die Erfindung betrifft ein Verfahren zum Kühlen einer zum Einbringen eines Mediums in eine Schmelze und/oder zum Messen von Eigenschaften der Schmelze vorgesehenen Lanze sowie eine zum Durchführen dieses Verfahrens geeignete Lanze gemäß den Oberbegriffen der Ansprüche 1 und 3.

Lanzen zum Einblasen von Medien (insbesondere Feststoffen und/oder Gasen) in den Innenraum metallurgischer Gefäße wie Öfen oder Konverter sowie als Träger von Instrumenten zum Messen von Eigenschaften der Schmelze sind bekannt. Sie werden bspw. zum Sauerstofffrischen einer Roheisenschmelze, zum Einblasen von Medien bei der Stahlbehandlung (bspw. Kohle zum Schäumen der Schlacke) und zur Temperaturmessung der Schmelze verwendet.

Der der Schmelze zugewandte Endbereich einer solchen Lanze unterliegt einer hohen thermischen Beanspruchung. Aus offenkundiger Vorbenutzung ist es bekannt, Stahlrohrlanzen zu verwenden, deren schmelzeseitiges Ende im Betrieb kontinuierlich abbrennt, die Lanze muß entsprechend nachgefahren werden. Bekannt sind ferner gekühlte Lanzen mit geschlossenen Wasserkühlkreisläufen. Der Betrieb dieser Lanzen ist gefährlich, da bei einem Leck im Kühlkreislauf ein Kontakt der Schmelze mit Kühlwasser zu explosionsartigen Reaktionen führen kann. Sofern Wasser von der Schmelze eingeschlossen wird, kann die dann erfolgende Verdampfung und Expansion des Wassers die Schmelze explosionsartig auseinander reißen. Auch die chemische Zersetzung des Wassers und eine anschließende Knallgasreaktion sind nicht auszuschließen.

Es ist daher bereits vorgeschlagen worden (DE 35 43 836 C2), zwei Lanzen zu verwenden, die wechselweise in die Betriebsstellung gefahren werden. Die in der Betriebsstellung befindliche Lanze wird mit einem Gas gekühlt. Da eine ausreichende Kühlwirkung so nicht erzielt wird, wird die Lanze nach einer gewissen Betriebszeit aus dem Ofen herausgefahren und in dieser von der Schmelze weit beabstandeten Stellung mit Wasser rückgekühlt. Während dieser Zeit führt die zweite Lanze den Betrieb weiter. Ein solcher wechselweiser Betrieb mit zwei Lanzen ist aufwendig.

Aus WO-A-92/07965 ist eine Lanze bekannt, die einen mit einem zweiphasen Gemisch gespeisten geschlossenen Kühlkreislauf aufweist.

Der Erfindung liegt die Aufgabe zugrunde, ein Verfahren und eine Lanze der eingangs genannten Art zu schaffen, das bzw. die eine wirksame und sichere Lanzenkühlung ermöglichen.

Das erfindungsgemäße Verfahren ist dadurch gekennzeichnet, daß das Gas/Flüssigkeitsgemisch oder dessen Bestandteile unter Druck bis in den Bereich des schmelzeseitigen Lanzenendes geführt und dort entspannen gelassen wird bzw. werden.

Das schmelzeseitige Lanzenende bezeichnet dasjenige Ende der Lanze, das im Betrieb der Schmelze zugewandt ist bzw. ggf. in diese eintaucht. Es handelt sich um das thermisch hochbelastete Lanzenende. Der Kühlkreislauf ist zum schmelzeseitigen Lanzenende hin geschlossen. Es findet in diesem Bereich kein Kühlmittelaustritt statt, das Kühlmittel wird statt dessen in einem von der Schmelze beabstandeten Bereich der Lanze zurückgeführt und tritt dort aus der Lanze aus. Der Kühlmittelkreislauf insgesamt kann entweder vollständig geschlossen sein, man kann jedoch auch einen offenen Kühlkreislauf verwenden, bei dem das beabstandet vom schmelzeseitigen Ende aus der Lanze austretende erwärmte Kühlmedium nicht wiederverwendet wird.

Der Gasanteil des erfindungsgemäß verwendeten Gemisches ist bevorzugt Luft oder ein Inertgas (bspw. Stickstoff oder Argon), der Flüssigkeitsanteil bevorzugt Wasser.

Das Gas/Flüssigkeitsgemisch wird erfindungsgemäß unter Druck bis in den Bereich des schmelzeseitigen Lanzenendes geführt. Der Begriff "Bereich des schmelzeseitigen Lanzenendes" bezeichnet einen in der Nähe des entsprechenden Lanzenendes liegenden Bereich, der thermisch in Betrieb bereits hoch belastet ist. Das Begriffspaar der "Führung unter Druck bis in de Bereich dieses Endes und das anschließende Entspannen lassen" ist so zu verstehen, daß in dem genannten Bereich ein plötzlicher Druckabfall des Gas/Flüssigkeitgemisches stattfindet. Zur Verwirklichung der Erfindung kommt es demnach nur auf einen entsprechenden Druckunterschied, nicht auf die absoluten Höhen der jeweiligen Drücke an. Das Entspannen lassen (bevorzugt durch Austreten lassen aus einer entsprechenden Düse in einen Raum geringeren Druckes) bewirkt, daß die Flüssigphase des Gemisches zu feinen Tröpfchen zerrissen und/oder verdampft wird. Beide Effekte erhöhen wesentlich die Kühlleistung, da einerseits das Verdampfen erhebliche Wärmemengen benötigt und andererseits fein zerrissene Tröpfchen aufgrund ihrer großen Oberfläche schnell und wirkungsvoll (unter Verdampfung) weitere Wärme abführen können. Die erfindungsgemäß vorgesehene Entspannung des Kühlmittelgemisches im Bereich des schmelzeseitigen Lanzenendes bewirkt somit eine deutliche Erhöhung der Kühlleistung gegenüber dem Stand der Technik. Zum anderen sorgt sie für eine deutliche Erhöhung der Sicherheit, da aufgrund des Entspannungsvorgangs im Bereich dieses Lanzenendes wenig oder keine Flüssigphase vorhanden ist. Bei Betriebsstörungen in diesen Bereich durchbrechende Schmelze kann also nicht größere Wassermengen einschließen und damit thermische Explosionen verursachen. Im Rahmen der Erfindung kann das Zweiphasengemisch aus Gas und Flüssigkeit beabstandet von dem schmelzeseitigen Lanzenende hergestellt und als fertiges Gemisch unter Druck diesem Ende zugeführt und dort entspannen gelassen werden. Es ist ebenfalls möglich, Gas und Flüssigkeit getrennt unter Druck bis in den Bereich des schmelzeseitigen Lanzenendes zu führen und diese entweder erst kurz vor dem Entspannungsvorgang miteinander zu vermischen oder aber durch getrennte Düsen entspannen zu lassen, die so angeordnet sind, daß das Gas/Flüs-sigkeitsgemisch während des Entspannungsvorgangs in situ entsteht. Man kann bspw. getrennte Düsen so anordnen, daß austretende Flüssigkeit durch das sich entspannende Gas angesaugt und zu einem feinen Aerosol zerrissen wird.

Das erfindungsgemäße Verfahren benötigt zum Kühlen erheblich geringere Flüssigkeitsmengen als die im Stand der Technik bekannte Wasserkühlung. Man stellt den Gas/Flüssigkeitsstrom so ein, daß der Flüssigkeitsanteil im Bereich des thermisch besonders belasteten schmelzeseitigen Lanzenendes infolge der Entspannung großenteils oder vollständig verdampft. Dies hat zwei Vorteile. Zum einen nutzt man zur Kühlung so nicht nur die Wärmekapazität der Flüssigkeit (des Wassers), sondern auch die wesentlich größere Verdampfungswärme für den Phasenübergang Flüssigkeit-Dampf und erhält selbst bei verhältnismäßig geringen Flüssigkeitsströmen eine hohe Kühlleistung. Sofern es bei Betriebsstörungen im Bereich des schmelzeseitigen Endes zu einem Leck in der Kühlmittelleitung kommt, bewirkt die große Oberfläche des als Aerosol zugeführten Gas/Flüssigkeitsgemisches, daß es in jedem Fall zu einer sehr schnellen Verdampfung des Flüssigkeitsanteils kommt, noch bevor die Schmelze Flüssigkeitstropfen einschließen kann.

In der Regel ist der Flüssigkeitsanteil des erfindungsgemäß verwendeten Kühlmediums Wasser. Wählt man Betriebsbedingungen, bei denen der Wasseranteil im Bereich des schmelzeseitigen Lanzenteils großenteils oder vollständig verdampft, wird der Kühlkreislauf vorzugsweise mit vollentsalztem Wasser gespeist, um Kalkablagerungen in dem entsprechenden Bereich des Kühlraums zu vermeiden. Steht vollentsalztes Wasser nicht zur Verfügung und muß der Kühlkreislauf mit gewöhnlichem Leitungs- oder Rohwasser gespeist werden, stellt man den Gas/Flüssigkeitsstrom vorzugsweise so ein, daß ein geringerer Anteil des Wassers im Bereich des schmelzeseitigen Lanzenendes verdampft, der Rest bleibt als feinverteiltes Aerosol erhalten. Unerwünschte Kalkablagerungen werden so weitgehend vermieden.

Die aufgrund des Entspannungsvorgangs hohe Strömungsgeschwindigkeit des Zweiphasengemisches reißt nicht verdampftes Wasser mit, so daß im Bereich der Lanzenspitze sich kein stationäres Wasser ansammeln kann, das bei einem Schmelzeeinbruch zu einer Explosionsgefahr führen könnte.

Das Gas/Flüssigkeitsgemisch kann außerhalb der Lanze hergestellt und bereits als Gemisch der Lanze zugeführt werden. Bevorzugt ist im Rahmen der Erfindung jedoch, daß die Lanze eine mit dem Kühlkreislauf verbundene Mischkammer aufweist, die Anschlüsse für eine Gas- und Flüssigkeitszufuhr besitzt und zum Herstellen eines Gas/Flüssigkeitsgemisches ausgebildet ist. Die Mischkammer ist beabstandet vom schmelzeseitigen Lanzenende angeordnet. Sie befindet sich bevorzugt in dem aus dem Ofen bzw. Konverter herausragenden Teil der Lanze.

Das Gas/Flüssigkeitsgemisch wird von der Mischkammer bevorzugt mit einem Druck von 2 bis 6 bar, weiter vorzugsweise etwa 3 bar, durch eine Druckleitung zum schmelzeseitigen Lanzenende hin geführt. Im Bereich dieses Endes ist eine Zweistoffdüse angeordnet, aus der das Gemisch in einen im Bereich der Lanzenspitze angeordneten Kühlraum entspannt. Der Begriff "Zweistoffdüse" bezeichnet im Rahmen der Erfindung jegliche Einrichtungen, die einen Durchtritt eines Flüssigkeits/Gasgemisches erlaubt und dabei eine Druckdifferenz zwischen Zufuhr- und Austrittsseite dergestalt aufrechterhalten kann, daß sich eine Düsenwirkung, d. h. eine Zerteilung des zugeführten Gemisches in dem hinter der Düse liegenden Bereich niedrigeren Drucks, ergibt. Bei Austritt aus der Düse wird der Flüssigkeitsanteil des Gemisches in feine Tröpfchen zerrissen. Das entspannte und erwärmte Gemisch wird durch eine zweite Leitung vom schmelzeseitigen Lanzenende weggeführt und tritt an einem bevorzugt außerhalb des Konverters angeordneten Anschluß aus der Lanze wieder aus. Der Druck des Gemisches nach dem Austritt aus der bzw. den Zweistoffdüsen liegt bevorzugt etwas über dem Atmosphärendruck. Sofern die Lanze im Tauchbetrieb eingesetzt wird, sollte er größer sein, als der Gegendruck der die Lanzenspitze umgebenden flüssigen Schmelze. Kommt es aufgrund von Betriebsstörungen zu einem Abschmelzen der Lanzenspitze und einem Durchbruch von Schmelze in den Kühlraum, verhindert der darin herrschende Überdruck das weitere Eindringen von Schmelze bzw. ggf. Schlacke.

Die Mischkammer weist vorteilhafterweise zwei zueinander konzentrische, das Lanzenrohr umgebende Ringkammern auf, in deren radialer Trennwand Verbindungsbohrungen bzw. -öffnungen angeordnet sind. Der Begriff Lanzenrohr bezeichnet das für die Einleitung von Gas und/oder Feststoff in die Schmelze vorgesehene innere Rohr der gesamten Lanzenanordnung. Die innere Ringkammer kann bspw. von ihrer Stirnseite her mit Wasser beaufschlagt werden, die äußere Ringkammer wird umfangsseitig mit Druckluft beaufschlagt. Durch die Bohrungen in der radialen Trennwand wird Druckluft in das Wasser eingemischt. Das entstandene Gemisch wird an der schmelzeseitigen Stirnseite der Mischkammer entnommen und abgeführt.

Die Druckleitung zur Verbindung von Mischkammern und Zweistoffdüse ist vorzugsweise eine das Lanzenrohr konzentrisch umgebende Ringleitung. Die Rückführung des entspannten Gemisches vom schmelzeseitigen Lanzenende erfolgt vorzugsweise ebenfalls durch eine Ringleitung, die als eine die Druckleitung konzentrisch umgebende zweite Ringleitung ausgebildet sein kann.

Eine zweite Ausführungsform einer erfindungsgemäßen Lanze weist getrennte Druckleitungen zur Zufuhr von Gas einerseits und Flüssigkeit andererseits hin zum schmelzeseitigen Lanzenende auf. Diese Druckleitungen können als das Lanzenrohr konzentrisch umgebende Ringleitungen ausgebildet sein. Im Bereich des schmelzeseitigen Lanzenendes enden die Druckleitungen in Düsenanordnungen, aus denen Gas einerseits und Flüssigkeit andererseits austreten und dabei in situ, d. h. während des Entspannungsvorgangs, sich zu einem feinteiligen Aerosol vermischen. Die Sogwirkung des sich entspannenden Gases reißt austretende Flüssigkeit mit sich und zerteilt diese in feine Tröpfchen. Die Strömungsgeschwindigkeit des in situ hergestellten Aerosols ist so hoch, daß keinerlei nennenswerte Wassermengen im Bereich des schmelzeseitigen Lanzenendes verbleiben. Es besteht daher kein oder nur ein geringes Sicherheitsrisiko im Falle des Durchbruchs von Schmelze. Die Betriebsdrucke dieser Lanze können deutlich unterhalb 3 bar liegen. Der notwendige Überdruck in der Gasleitung (Druckluftleitung) beträgt bspw. 1 bis 2 bar, bevorzugt etwa 1,5 bar. Die Flüssigkeit (Wasser) braucht lediglich mit einem geringen Überdruck von unter 1 bar, bevorzugt etwa 0,5 bar zugeführt zu werden, da sie bei der Aerosolbildung von der sich entspannenden Druckluft mitgerissen und zerteilt wird.

Ein bevorzugtes Anwendungsgebiet der Erfindung ist die Behandlung von bzw. die Durchführung von Messungen an metallurgischen Schmelzen, bspw. Roheisen oder Stahlschmelzen. Die Erfindung ist jedoch nicht auf die Anwendung bei Metallschmelzen beschränkt, sondern kann für weitere Schmelzflüsse hoher Temperatur (bspw. Glasschmelzen) verwendet werden.

Ausführungsbeispiele der Erfindung werden im folgenden anhand der Zeichnung erläutert. Darin zeigen:
- Fig. 1: einen Längsschnitt durch eine erfindungsgemäße Lanze;
- Fig. 2: einen Querschnitt entlang der Ebene A-A der Fig. 1
- Fig. 3: einen Längsschnitt durch eine zweite Ausführungsform einer erfindungsgemäßen Lanze;
- Fig. 4: einen Querschnitt entlang der Ebene A-A der Fig. 3.

Die erfindungsgemäße Lanze gemäß den Fig. 1 und 2 weist ein inneres Lanzenrohr 1 auf, durch das Feststoffe und/oder Gase der Schmelze zugeführt werden. Der Austritt dieser Medien in die Schmelze erfolgt am schmelzeseitigen Lanzenende 2. Das Lanzenrohr 1 ist von einer nachfolgend näher beschriebenen Kühleinrichtung umgeben.

Durch einen Anschlußstutzen 3 wird Kühlwasser einer das Lanzenrohr 1 umgebenden Ringkammer 4 zugeführt. Die Stirnseiten der Ringkammer 4 und der inneren Kammer 5 der sich axial anschließenden Mischkammer sind miteinander verbunden, so daß diese innere Ringkammer 5 aus der Ringkammer 4 mit Wasser gespeist wird. Die innere Ringkammer 5 ist von einer äußeren Ringkammer 6 umgeben, die durch einen Anschlußstutzen 7 mit Druckluft gespeist wird. Die beiden Ringkammern 5,6 bilden zusammen die Mischkammer. Die radiale Trennwand 8 zwischen den Ringkammern 5 und 6 weist bei 9 angedeutete Verbindungsbohrungen auf. Druckluft und Wasser vermischen sich miteinander, das Gemisch wird durch die sich axial in die innere Ringkammer 5 anschließende Ringleitung (Druckleitung) 10 zum schmelzeseitigen Lanzenende hin geführt. Der Druck des Gemisches in der Druckleitung 10 beträgt etwa 3 bar.

Die Ringleitung 10 ist im Bereich des schmelzeseitigen Endes 2 der Lanze zu sechs gleichmäßig über den Lanzenumfang verteilten Zweistoffdüsen 11 ausgeformt. Das Wasser/Luftgemisch entspannt sich beim Austritt aus den Zweistoffdüsen in den ringförmigen Kühlraum 12 hinein. Das Wasser wird durch diesen Entspannungsvorgang in sehr feine Tröpfchen zerrissen. Die hohe Oberfläche des zugeführten Wassers begünstigt eine schnelle Wärmeaufnahme und damit eine hohe Kühlleistung. Die Ausformung der Ringleitung 10 zu sechs Zweistoffdüsen 11 erlaubt den Betrieb der Lanze mit Leitungs- bzw. Betriebswasser als Bestandteil des Kühlmediums. Die lichte Weite der Zweistoffdüsen 11 ermöglicht den Durchtritt von ggf. in dem Betriebswasser enthaltenen Verunreinigungen bzw. Partikeln. Soll die Lanze ausschließlich mit vollentsalztem Wasser betrieben werden, kann die Ringleitung 10 im Bereich der Kühlkammer des Kühlraums 12 zu einem Ringspalt mit einer lichten Weite von etwa 0,5 mm verengt sein, der das Lanzenrohr 1 rotationssymmetrisch umgibt. Dieser Ringspalt bildet eine einzige Zweistoffdüse. Die Ausformung mehrerer diskreter Zweistoffdüsen 11 ist in diesem Fall nicht erforderlich.

Das aus den Zweistoffdüsen 11 austretende Gemisch trifft am gegenüberliegenden (schmelzeseitigen) Stirnende der Kühlkammer 12 auf eine gekrümmte Kühlfläche 13, durch die es in seiner Bewegungsrichtung umgelenkt und der als zweite Ringleitung 14 ausgebildeten Kühlmittelabfuhrleitung zugeführt wird. Der Wasseranteil des zugeführten Gemisches verdampft in der Kühlkammer 12 vorzugsweise vollständig. Kommt es bei besonderen Betriebsbedingungen zu außergewöhnlich hohen Temperaturen in der Kühlkammer 12, kann die Kühlwirkung u.U. unterstützt werden durch den stark endothermen Zerfall eines Teils des Wassers in molekularen Wasserstoff und Sauerstoff.

Sofern bei Betriebsstörungen die Lanze im Bereich des schmelzeseitigen Endes 2 abbrennt und sich die Kühlkammer 12 zur Schmelze hin öffnet, besteht aufgrund der Verwendung des feinen Aerosols als Kühlmedium praktisch keine Gefahr, daß noch flüssiges Wasser von der Schmelze eingeschlossen wird und anschließend explosionsartig verdampft. Im Kühlraum 12 wird vorzugsweise ein Überdruck eingestellt, der ausreicht, um bei Tauchbetrieb der Lanze möglicherweise in die Kühlkammer 12 durchbrechende Metallschmelze oder Schlacke zurückzudrängen und ein weiteres Eindringen zu verhindern.

Das durch die Ringleitung 14 zurückströmende Kühlmedium wird über eine Ringkammer 15 und einen Anschlußstutzen 16 aus der Lanze abgeführt. Es kann entweder verworfen werden (offener Kühlkreislauf) oder aber von neuem in den Kühlkreislauf zurückgeführt werden.

Die Ringkammer 15 weist einen zweiten Anschluß 17 auf, der mit einem in der Zeichnung nicht dargestellten Sicherheits-Überdruckventil verbunden ist.

Die Lanze kann außer zum Einbringen von Medien in die Schmelze auch zum Messen von Eigenschaften der Schmelze verwendet werden. Zu diesem Zweck können im Bereich des schmelzeseitigen Endes 2 in der Zeichnung nicht dargestellte Meßinstrumente angeordnet werden. Mit einem Strahlungspyrometer kann bspw. die Temperatur der Schmelze gemessen werden. Bei einer Stahlschmelze kann bspw. mittels laserinduzierter Emissionsspektroskopie eine Multielementanalyse durchgeführt werden. Auf diese Weise kann bspw. ein Stahlveredelungsprozeß meßtechnisch verfolgt und im gewünschten Stadium beendet werden.

Zur Durchführung solcher Messungen wird die Lanze mit dem daran angeordneten Meßinstrument in den Bereich der Oberfläche des Stahlbads geführt. Durch das Lanzenrohr 1 wird vorzugsweise Druckluft oder ein Inertgas wie Stickstoff geblasen, das zum einen die Lanzenöffnung freihält und zum anderen die Stahlbadoberfläche von Schlacke befreit.

Die erfindungsgemäße Lanze wird durch eine Öffnung in Wand oder Deckel in den Konverter bzw. Ofen eingeführt. Die Anschlüsse für Zu- und Abfuhr der Kühlmedien sowie die Mischkammer befinden sich vorzugsweise außerhalb des Konverters in einem entsprechend kühleren Bereich.

Die Fig. 3 und 4 zeigen eine zweite Ausführungsform der Erfindung, bei der Gas und Flüssigkeit getrennt bis zum schmelzeseitigen Lanzenende 2 geführt werden und das Gas/Flüssigkeitsgemisch erst in situ während des Entspannungsvorgangs entsteht. Gleiche Bezugsziffern bezeichnen hier funktionell identische Bestandteile im Vergleich mit der Ausführungsform gemäß den Fig. 1 und 2.

Der wesentliche Unterschied gegenüber der Ausführungsform gemäß den Fig. 1 und 2 besteht darin, daß um das innere Lanzenrohr 1 herum drei zueinander konzentrische Ringleitungen angeordnet sind. Die innere Ringleitung 18 führt Kühlwasser zum schmelzeseitigen Lanzenende 2, sie steht zu diesem Zweck mit der Ringkammer 4 in Verbindung. Die mittlere Ringleitung 19 wird über den Anschluß 7 und die mit Verbindungsbohrungen 9 versehende Ringkammer 6 mit Druckluft gespeist. Die äußere Ringleitung 14 dient wie bei der ersten Ausführungsform zur Rückführung des erwärmten Kühlmediums zur Ringkammer 15 und dem zugehörigen Anschluß 16.

Durch die Ringleitungen 18, 19 strömen Wasser und gasförmiges Medium (Druckluft) getrennt zum schmelzeseitigen Lanzenende 2. Beim Austritt der Druckluft in die Ringkammer 12 und der damit einhergehenden Entspannung reißt diese ebenfalls austretendes Kühlwasser mit sich und zerteilt es zu einem feinen Aersol. Das erfindungsgemäß eingesetzte Zweiphasengemisch entsteht in situ.

Überraschenderweise kann der Betriebsdruck dieser Ausführungsform gegenüber der Lanze gemäß den Fig. 1 und 2 deutlich vermindert werden. So reicht es zur Erzielung eines feinteiligen Aerosols, das mit großer Strömungsgeschwindigkeit durch die Ringkammer 12 hindurchtritt und anschließend abgeführt wird, aus, daß Wasser in der Ringleitung 18 mit einem Überdruck von 0,5 bar und die Druckluft in der Ringleitung 19 mit einem Überdruck von 1,5 bar zuzuführen.

## Patentansprüche

1. Verfahren zum Kühlen einer zum Einbringen eines Mediums in eine Schmelze und/oder zum Messen von Eigenschaften der Schmelze vorgesehenen Lanze, bei der in einem zum schmelzeseitigen Lanzenende (2) hin geschlossenen Kühlkreislauf ein Gas/Flüssigkeitsgemisch als Kühlmedium geführt wird, **dadurch gekennzeichnet, daß** das Gas/Flüssigkeitsgemisch oder dessen Bestandteile unter Druck bis in den Bereich des schmelzeseitigen Lanzenendes (2) geführt und dort entspannen gelassen wird bzw. werden.

2. Verfahren nach Anspruch 1, **dadurch gekennzeichnet, daß** das Gas/Flüssigkeitsgemisch in einer vom schmelzeseitigen Lanzenende (2) beabstandet angeordneten Mischkammer (5,6) der Lanze hergestellt wird.

3. Verfahren nach Anspruch 1 oder 2, **dadurch gekennzeichnet, daß** das Gas/Flüssigkeitsgemisch unter einem Druck von 2 bis 6 bar, vorzugsweise etwa 3 bar zum schmelzeseitigen Lanzenende (2) geführt wird.

4. Verfahren nach Anspruch 1, **dadurch gekennzeichnet, daß** Gas und Flüssigkeit getrennt zum schmelzeseitigen Lanzenende (2) geführt und dort entspannen gelassen werden, wobei während des Entspannungsvorgangs ein Gas/Flüssigkeitsgemisch in situ entsteht.

5. Lanze zum Durchführen des Verfahrens nach Anspruch 2 oder 3, mit einem zum schmelzeseitigen Lanzenende (2) hin geschlossenen Kühlkreislauf, **gekennzeichnet durch** eine beabstandet vom schmelzeseitigen Lanzenende (2) angeordnete, mit dem Kühlkreislauf verbundene Mischkammer (5,6), die Anschlüsse (3,7) für eine Gas- und Flüssigkeitszufuhr aufweist und zum Herstellen eines Gas/Flüssigkeitsgemisches ausgebildet ist, wobei die Mischkammer (5,6) über eine Druckleitung (10) mit wenigstens einer im Bereich des schmelzeseitigen Endes (2) der Lanze angeordneten Zweistoffdüse (11) verbunden ist.

6. Lanze nach Anspruch 5 , **dadurch gekennzeichnet, daß** die Mischkammer (5,6) zwei zueinander konzentrische, das Lanzenrohr umgebende Ringkammern (5,6) aufweist, in deren radialer Trennwand (8) Verbindungsbohrungen (9) angeordnet sind.

7. Lanze nach Anspruch 6 oder 7, **dadurch gekennzeichnet, daß** die Druckleitung eine das Lanzenrohr (1) konzentrisch umgebende Ringleitung (10) ist.

8. Lanze nach Anspruch 7, **dadurch gekennzeichnet, daß** zur Rückführung des entspannten Gas/Flüssigkeitsgemisches vom schmelzeseitigen Lanzenende (2) zum Auslaß (16) des Gemisches aus der Lanze eine die Druckleitung (10) konzentrisch umgebende zweite Ringleitung (14) vorgesehen ist.

9. Lanze zum Durchführen des Verfahrens nach Anspruch 4, mit einem zum schmelzeseitigen Lanzenende (2) hin geschlossenen Kühlkreislauf, **gekennzeichnet durch** zwei mit Anschlüssen (3,7) für eine Gas- und Flüssigkeitszufuhr verbundenen Druckleitungen (18,19), die zum getrennten Zuführen von Gas einerseits und Flüssigkeit andererseits zum schmelzeseitigen Lanzenende (2) hin ausgebildet sind und die im Bereich des schmelzeseitigen Lanzenendes (2) in Düsenanordnungen enden, **durch** die ein Gas/Flüssigkeitsgemisch in situ entsteht.

10. Lanze nach Anspruch 9, **dadurch gekennzeichnet, daß** die Druckleitungen das Lanzenrohr (1) konzentrisch umgebende Ringleitungen (18,19) sind.

## Claims

1. Process for cooling a lance provided for introducing a cooling means in a melted mass and/or for measuring the characteristics of the melted mass, whereby a gas/liquid mixture is made to flow as cooling means in a cooling loop closed towards the end of the lance (2) at the side of the melted mass, **characterised in that** the gas/liquid mixture or the components thereof is/are made to flow under pressure in the proximity of the end of the lance (2) at the side of the melted mass, and here is/are left to depressurise.

2. Process according to claim 1, **characterised in that** the gas/liquid mixture is produced in a mixing chambers (5, 6) of the lance, separated from the end of the lance (2) at the side of the melted mass.

3. Process according to claim 1 or 2, **characterised in that** the gas/liquid mixture is brought up to the end of the lance (2) at the side of the melted mass under a pressure of 2-6 bars, preferably roughly 3 bars.

4. Process according to claim 1, **characterised in that** gas and liquid are brought separately to the lance (2) at the side of the melted mass, and here are left to depressurise, whereby during the depressurisation procedure a gas/liquid mixture forms in situ.

5. Lance for carrying out the process according to claim 2 or 3 with a cooling loop closed towards the end of the lance (2) at the side of the melted mass, **characterised by** a mixing chamber (5,6) arranged at a distance from the end of the lance (2) at the side of the melted mass and connected to the cooling loop, such a chamber exhibiting connections (3, 7) for a gas and liquid feed and being structured so as to create a gas/liquid mixture, whereby the mixing chamber (5, 6) is connected through a pressure line (10) with at least one two-faced nozzle (11) arranged in the proximity of the end (2) of the lance at the side of the melted mass.

6. Lance according to claim 5, **characterised in that** the mixing chamber (5, 6) exhibits two concentric ring chambers (5, 6) surrounding the lance pipe, with connection holes (9) being arranged in the radial partition wall (8) thereof.

7. Lance according to claim 6 or 7, **characterised in that** the pressure line is a ring line (10) which concentrically surrounds the lance pipe (1).

8. Lance according to claim 7, **characterised in that** for bringing back the depressurised gas/liquid mixture from the end of the lance (2) at the side of the melted mass to the outlet (16) where the mixture comes out from the lance a second ring line (14) which concentrically surrounds the pressure line (10) is foreseen.

9. Lance for carrying out the process according to claim 4 with a cooling loop closed towards the end of the lance (2) at the side of the melted mass, **characterised by** two pressure lines (18, 19) connected with connections (3, 7) for a gas and liquid feed that are structured for the separate feeding of gas from one side and liquid from the other into the end of the lance (2) at the side of the melted mass and which end up with nozzle configurations in the proximity of the end of the lance (2) at the side of the melted mass through which a gas/liquid mixture forms in situ.

10. Lance according to claim 9, **characterised in that** the pressure lines are ring lines (18, 19) which concentrically surround the lance pipe (1).

## Revendications

1. Procédé de refroidissement d'une lance prévue pour introduire un milieu dans une masse fondue et/ou pour mesurer les propriétés de la masse fondue, dans laquelle un mélange gaz/liquide est introduit, comme fluide de refroidissement, dans un circuit de refroidissement fermé au niveau de l'extrémité (2) de la lance qui est située du côté de la masse fondue, **caractérisé en ce que** le mélange gaz/liquide ou ses composants est/sont introduits) sous pression jusque dans la zone de l'extrémité (2) de la lance qui est située du côté de la masse fondue, où on le/les laisse se détendre.

2. Procédé selon la revendication 1, **caractérisé en ce que** le mélange gaz/liquide est fabriqué dans une chambre de mélange (5, 6) de la lance qui est éloignée de l'extrémité (2) de la lance qui est située du côté de la masse fondue.

3. Procédé selon la revendication 1 ou 2, **caractérisé en ce que** le mélange gaz/liquide est introduit à une pression de 2 à 6 bars, de préférence d'approximativement 3 bars, à l'extrémité (2) de la lance qui est située du côté de la masse fondue.

4. Procédé selon la revendication 1, **caractérisé en ce que** le gaz et le liquide sont Introduits séparément à l'extrémité (2) de la lance qui est située du côté de la masse fondue, où on les laisse se détendre, un mélange gaz/liquide se formant in situ au cours du procession de détente.

5. Lance pour la mise en oeuvre du procédé selon la revendication 2 ou 3, comprenant un circuit de refroidissement fermé au niveau de l'extrémité (2) de la lance qui est située du côté de la masse fondue, **caractérisée par** une chambre de mélange (5, 6), éloignée de l'extrémité (2) de la lance qui est située du côté de la masse fondue, reliée au circuit de refroidissement, qui présente des raccords (3, 7) destinés à une alimentation en gaz et en liquide, et qui est conçue pour fabriquer un mélange gaz/liquide, la chambre de mélange (5, 6), par l'intermédiaire d'une conduite sous pression (10), étant reliée à au moins une buse binaire (11) située dans la zone de l'extrémité (2) de la lance qui est située du côté de la masse fondue.

6. Lance selon la revendication 5, **caractérisée en ce que** la chambre de mélange (5, 6) présente deux chambres annulaires (5, 6) entourant le tube formant lance, concentriques l'une par rapport à l'autre, dans la paroi de séparation radiale (8) desquelles sont ménagés des perçages de liaison (9).

7. Lance selon la revendication 6 ou 7, **caractérisée en ce que** la conduite sous pression est une conduite annulaire (10) entourant concentriquement le tube formant lance (1).

8. Lance selon la revendication 7, **caractérisée en ce que**, pour assurer le retour du mélange gaz/liquide détendu de l'extrémité (2) de la lance qui est située du côté de la masse fondue vers la sortie (16) du mélange hors de la lance, il est prévu une deuxième conduite annulaire (14) entourant concentriquement la conduite sous pression (10),

9. Lance pour la mise en oeuvre du procédé selon la revendication 4, comprenant un circuit de refroidissement fermé au niveau de l'extrémité (2) de la lance qui est située du côté de la masse fondue, **caractérisée par** deux conduites sous pression (18, 19) reliées à des raccords (3, 7) destinés à une alimentation en gaz et en liquide, qui sont conçues pour une alimentation séparée de gaz d'une part, et de liquide d'autre part, en direction de l'extrémité (2) de la lance qui est située du côté de la masse fondue, et qui, dans la zone de l'extrémité (2) de la lance qui est située du côté de la masse fondue, se terminent pas des ensembles de buses, dans lesquelles un mélange gaz/liquide se forme in situ.

10. Lance selon la revendication 9, **caractérisée en ce que** les conduites sous pression sont les conduites annulaires (18, 19) qui entourent concentriquement le tube formant lance (1).
